# EUROPÄISCHE PATENTSCHRIFT

(11) **EP 3 049 218 B1**
(45) Veröffentlichungstag und Bekanntmachung des Hinweises auf die Patenterteilung: **02.08.2017**
(21) Anmeldenummer: 14761605.6
(22) Anmeldetag: 03.09.2014
(51) Int. Cl.: B25H 3/02, A45C 13/00

(54) **VERSCHLUSS FÜR EINEN BEHÄLTER**
CLOSURE FOR A RECEPTACLE
DISPOSITIF DE FERMETURE POUR CONTENANT

(30) Priorität: 23.09.2013 DE 102013110496
(43) Veröffentlichungstag der Anmeldung: 03.08.2016
(73) Patentinhaber: BS Systems GmbH & Co. KG, 86441 Zusmarshausen (DE)
(72) Erfinder: GONITIANER, Reiner, 89407 Dillingen (DE); AMANN, Volker, D-72072 Tübingen-Kilchberg (DE)
(74) Vertreter: Charrier Rapp & Liebau
(86) Internationale Anmeldenummer: PCT/EP2014/068714
(87) Internationale Veröffentlichungsnummer: WO 2015/039868

(56) Entgegenhaltungen:
- WO-A1-01/25701
- GB-A- 2 459 288
- US-A- 5 379 887
- US-A1- 2003 102 970
- US-A1- 2006 049 640
- US-A1- 2006 170 558
- US-A1- 2008 251 396
- US-A1- 2011 233 096

## Beschreibung

Die Erfindung betrifft einen Verschluss für einen Behälter nach dem Oberbegriff des Anspruchs 1 sowie einen Behälter mit einem derartigen Verschluss nach dem Oberbegriff des Anspruchs 11.

Aus dem Stand der Technik sind Behälter bekannt, die für den Transport von technischen Gegenständen wie Werkzeuge, Ersatz- und Kleinteile verwendet werden. Die Behälter weisen üblicherweise einen Behälterdeckel und einen Behälterboden auf und werden mittels eines Verschlusses an dem Behälterdeckel oder Behälterboden verschlossen. Weiterhin weisen die Behälter Mittel zur Aufnahme von Informationsträgern, Etiketten, Schilder oder Karten auf. Eine derartige Behälteranordnung ist beispielsweise aus der WO 2011/032568 A1 bekannt. Durch die Informationsträger kann sowohl bei geschlossenen Behältern als auch bei offenen Behältern der zu transportierende Inhalt erkennbar gemacht werden. Hierbei kann es sich um rein optische Informationsträger als auch um drahtlos ausles- und beschreibbare Informationsträger handeln. Die Aufnahme für einen derartigen Informationsträger ist an der Behälteranordnung, insbesondere an den Behälterwänden des Behälterdeckels oder des Behälterbodens, ausgebildet. Der Einsatz der Informationsträger in die Aufnahme erfolgt durch ein Einschieben in die entsprechend ausgebildete Aufnahme. Die Aufnahme für einen Informationsträger muss bei der Fertigung des Behälters berücksichtigt werden. Das Nachrüsten von Behälter mit einer derartigen Aufnahme für Informationsträger ist nicht möglich. Denkbar wäre, die Informationsträger auf die Behälteranordnung zu kleben. Ein Austauschen oder ein Entfernen des Informationsträgers ist dann aber nicht ohne Weiteres möglich.

Die DE 20 2005 015 040 U1 offenbart einen Verschluss für einen Behälter mit zwei Behälterteilen, wobei der Verschluss an einem ersten Behälterteil angeordnet ist und erste Verbindungsmittel zur lösbaren Verbindung mit komplementären Zweitverbindungsmitteln des zweiten Behälterteils aufweist. Ferner zeigt die Druckschrift ein Schlüssel-/ Schlosssystem, wobei der Behälter mit einem Schlüssel geöffnet werden kann.

Die US 2011/0147256 A1 zeigt einen Behälter mit einer Sicherheitsvorrichtung, welche in Form eines Schachts ausgebildet ist, der sich aus zwei Teilen zusammensetzt und ein Sichtfenster aufweist. In die Teile wird jeweils ein Einsatz eingeschoben, wobei über die beiden Einsätze ein RFID-Tag geklebt wird. Der Behälter kann nur geöffnet werden, wenn das RIFD-Tag zerstört wird. Das Fenster ist zur Anbringung und Entfernung des RFID-Tags auf den beiden Einsätzen vorgesehen.

Die US 2011/0186397 A1 offenbart einen Behälter bzw. Koffer mit einem biometrischen Schlossmechanismus. Der Koffer weist an einer Halbschale ein biometrisches Schloss und einen biometrischen Leser mit einem Speicher auf, welches dazu dient die beiden Halbschalen zu verschließen. In einer anderen Ausführungsform können die Schiebergriffe im Schloss verriegelt werden.

Die DE 10 2006 002 475 A1 zeigt einen tragbaren Vielzweckbehälter mit identifizierbarem Inhalt mit zwei Halbschalen und einem Transponder, welcher auf einem Träger aufgebracht ist. Der Transponder ist mittels eines Radiofrequenzsignals lesbar und gibt Auskunft über den Inhalt des Behälters. Der Transponder bzw. Träger ist weiterhin starr mit der Außenoberfläche einer der beiden Halbschalen verbunden. In weiteren Ausführungsformen ist der Träger in das Material der Halbschalen integriert. Ferner kann der Träger auch an irgendeinem Teil des Behälters angeordnet sein, beispielsweise mit dem Handgriff verbunden sein.

Aufgabe der Erfindung ist es, dass Behälter einfach und kostengünstig mit einer Aufnahme für einen Informationsträger ausgerüstet und auch nachgerüstet werden können.

Diese Aufgabe wird durch einen Verschluss mit den Merkmalen des Anspruchs 1 gelöst. Ein erfindungsgemäßer Behälter mit einem Verschluss ist in Anspruch 11 wiedergegeben. Vorteilhafte Ausgestaltungen der Erfindung sind in den Unteransprüchen angegeben.

Der erfindungsgemäße Verschluss zeichnet sich durch einen Schacht zur Aufnahme eines Informationsträgers aus. Der Verschluss besteht aus einem einfach herstellbaren Einzelteil und ermöglicht dadurch eine kostengünstige Herstellung. Auf Grund der Unterbringung des Informationsträgers in den Verschluss eines Behälters ist ein Nachrüsten von Behältern möglich, um diese mit einem Informationsträger zu versehen. Hierbei muss lediglich der alte Verschluss durch den erfindungsgemäßen Verschluss ausgetauscht werden.

In einer besonders vorteilhaften Ausgestaltung weist der Schacht des Verschlusses Befestigungsmittel auf, welche zur lösbaren Sicherung des Informationsträgers ausgebildet sind. Diese können beispielsweise als federnde Haltenase ausgebildet und an zwei gegenüberliegenden Seiten des Schachts angeordnet sein. Die Aufnahme und Sicherung des Informationsträgers gegen ein Herausfallen aus dem Verschluss ermöglicht ebenso die einfache Entnahme bzw. den Austausch des Informationsträgers.

Nach einer zweckmäßigen Ausführungsform ist der Verschluss um eine Schwenkachse schwenkbar an dem ersten Behälter teil angeordnet, wobei der Schacht im Wesentlichen senkrecht zu der Schwenkachse des Verschlusses verläuft.

In einer weiteren zweckmäßigen Ausführungsform weist der Schacht eine Aussparung auf, durch welche der aufgenommene Informationsträger von außen sichtbar ist.

In einer weiteren vorteilhaften Ausführung ist der Schacht mit einem flachen Querschnitt zur Aufnahme eines scheibenförmigen Informationsträgers ausgebildet.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: eine perspektivische Darstellung eines Verschluss, angeordnet an einem Behälter,
- **Figur 2**: eine Schnittansicht des Verschlusses mit aufgenommenen Informationsträger,
- **Figur 3**: eine Darstellung der Rückseite des Verschlusses,
- **Figur 4**: eine perspektivische Darstellung eines Verschluss mit einer Aussparung, angeordnet an einem Behälter und
- **Figur 5**: eine Schnittansicht des Verschlusses mit Aussparung und aufgenommenen Informationsträger.

In der Figur 1 ist eine perspektivische Darstellung eines Verschlusses an einem Behälter 1 gezeigt, welcher zwei Behälterteile 2, 3 umfasst, die in einem geschlossenen Zustand mittels des Verschlusses 4 verschlossen werden, um einen Transport des Behälters zu ermöglichen. Der Verschluss 4 ist dabei an einem ersten Behälterteil 2 angeordnet und weist erste Verbindungsmittel 5 zur lösbaren Verbindung mit komplementären zweiten Verbindungsmitteln 6 des zweiten Behälterteils 3 auf. Der Informationsträger 7 kann sowohl in der Schließstellung des Verschlusses 4, also wenn die Behälterteile 2, 3 geschlossen sind und der Verschluss die beiden Behälterteile 2, 3 verschließt als auch in der Offenstellung des Verschlusses 4 eingesetzt werden.

Wie aus der Figur 2 entnommen werden kann, ist der erfindungsgemäße Verschluss 4 in einer Schnittansicht mit dem aufgenommenen, vorzugsweise aus einem Kunststoffmaterial bestehenden, Informationsträger 7 gezeigt. Der Verschluss 4 ist, wie zuvor beschrieben, an dem ersten Behälterteil 2 angeordnet und weist eine Schwenkachse 8 auf, um die der an dem ersten Behälterteil 2 angeordnete Verschluss 4 schwenkbar ist. Zum Verschließen bzw. Verriegeln der beiden Behälterteile 2, 3 weist der Verschluss 4 erste Verbindungsmittel 5 in Form von Vorsprüngen auf, welche rastend in komplementäre zweite Verbindungsmittel 6 eingreifen. Bei den zweiten Verbindungsmitteln 6 kann es sich beispielsweise um Vertiefungen handeln, welche an dem zweiten Behälter 3 ausgebildet sind.

Zur Aufnahme des Informationsträgers 7 ist ein Schacht 9 in dem Verschluss 4 vorgesehen, in welchen der Informationsträger 7 eingeschoben werden kann. Der Schacht 9 verläuft dabei im Wesentlichen senkrecht zu der Schwenkachse 8 des Verschluss 4.

Zur lösbaren Sicherung des Informationsträgers 7 sind gemäß Figur 3 in dem Schacht 9 Befestigungsmittel 10 vorgesehen, welche als federnde Haltenasen ausgebildet und an gegenüberliegenden Seiten des Schachts 9 angeordnet sind. Der Informationsträger 7 ist vorzugsweise scheibenförmig ausgebildet, weshalb der Schacht 9 einen flachen Querschnitt und halbkreisförmiges Ende 11 zur Aufnahme des scheibenförmigen Informationsträgers 7 aufweist.

In einer weiteren Ausführungsform, welche in den Figuren 4 bis 5 gezeigt ist, werden, soweit sie den Merkmalen der vorhergehenden Figuren entsprechen, die gleichen Bezugszeichen verwendet. Der in Figur 4 gezeigte Verschluss 4 weist eine Aussparung 12 auf, durch welche der aufgenommene Informationsträger 7 von außen sichtbar ist.

Wie aus der Figur 5 ersichtlich, verläuft dabei die Normale der Aussparung 12 im Wesentlichen senkrecht zu dem Schacht 9 des Verschlusses 4. Auf Grund der Aussparung 12 ist der eingesetzte Informationsträger 7 optisch erkennbar.

Bei dem in den beiden Ausführungsbeispielen verwendeten Informationsträger 7 handelt es sich um einen optischen, RFID- oder NFC-Informationsträger, dessen Daten manuell oder maschinell ausgelesen werden können. Bei der Verwendung von RFID- oder NFC-Technik ist eine Aussparung 12 zur Auslese der auf dem Informationsträger gespeicherten Daten nicht notwendig. Statt der Verwendung von intelligenten Datenträgern wäre auch die Verwendung von Informationsträger denkbar, die in Form von farbigen oder mit Icons versehenen Chips ausgebildet sind.

Alternativ zum scheibenförmigen Informationsträger 7 können auch kartenförmige Informationsträger verwendet werden.

In einer nicht näher gezeigten alternativen Ausführungsform ist der Verschluss 4 nicht schwenkbar an dem ersten Behälterteil 2 angeordnet sondern in einer Ebene horizontal oder vertikal verschiebbar. Durch Verschieben des Verschlusses 4 werden die geschlossenen Behälterteile 2, 3 verschlossen. Der Informationsträger 7 wird weiterhin über einen Schacht 9 in den Verschluss 4 aufgenommen.

## Patentansprüche

1. Verschluss für einen Behälter (1) mit zwei Behälterteilen (2, 3), wobei der Verschluss (4) an einem ersten Behälterteil (2) angeordnet ist und erste Verbindungsmittel (5) zur lösbaren Verbindung mit komplementären, zweiten Verbindungsmitteln (6) des zweiten Behälterteils (3) aufweist, **gekennzeichnet durch** einen Schacht (9) zur Aufnahme eines Informationsträgers (7), der eine Information über den Inhalt des Behälters (1) trägt.

2. Verschluss nach Anspruch 1, **dadurch gekennzeichnet, dass** der Schacht (7) Befestigungsmittel (10) aufweist, welche zur lösbaren Sicherung des Informationsträgers (7) in dem Schacht (9) ausgebildet sind.

3. Verschluss nach Anspruch 2, **dadurch gekennzeichnet, dass** die Befestigungsmittel (10) zwei federnde Haltenasen aufweisen, die an gegenüberliegenden Seiten des Schachts (7) angeordnet sind.

4. Verschluss nach einem der voranstehenden Ansprüche, **dadurch gekennzeichnet, dass** der Verschluss (4) um eine Schwenkachse (8) schwenkbar an dem ersten Behälterteil (2) angeordnet ist.

5. Verschluss nach Anspruch 4, **dadurch gekennzeichnet, dass** der Schacht (9) im Wesentlichen senkrecht zu der Schwenkachse (8) des Verschlusses (4) verläuft.

6. Verschluss nach einem der voranstehenden Ansprüche, **dadurch gekennzeichnet, dass** der Schacht (9) eine Aussparung (12) aufweist, durch welcher der aufgenommene Informationsträger (7) von außen sichtbar ist.

7. Verschluss nach einem der voranstehenden Ansprüche, **dadurch gekennzeichnet, dass** die Normale der Aussparung (12) im Wesentlichen senkrecht zu dem Schacht (9) verläuft.

8. Verschluss nach einem der voranstehenden Ansprüche, **dadurch gekennzeichnet, dass** der Schacht (9) mit einem flachen Querschnitt zur Aufnahme eines scheibenförmigen Informationsträgers (7) ausgebildet ist.

9. Verschluss nach einem der voranstehenden Ansprüche, **dadurch gekennzeichnet, dass** der Schacht (9) ein halbkreisförmiges Ende (11) zur Aufnahme des optischen Informationsträgers (7) aufweist.

10. Verschluss nach einem der voranstehenden Ansprüche, **dadurch gekennzeichnet, dass** es sich bei dem Informationsträger (7) um einen optischen, RFID- oder NFC-Informationsträger handelt.

11. Behälter (1) mit zwei Behälterteilen (2, 3) und mindestens einem Verschluss (4), **dadurch gekennzeichnet, dass** der Verschluss (4) nach einem der voranstehenden Ansprüche ausgebildet ist.

## Claims

1. Closure for a container (1) having two container parts (2, 3), wherein the closure (4) is arranged on a first container part (2) and has first connecting means (5) for releasable connection with complementary, second connecting means (6) of the second container part (3), **characterised by** a shaft (9) for accommodating an information carrier (7) which carriesinformation about the content of the container (1).

2. Closure according to claim 1, **characterised in that** the shaft (9) has fastening means (10) which are designed for releasable securing of the information carrier (7) in the shaft (9).

3. Closure according to claim 2, **characterised in that** the fastening means (10) have two resilient retainingprojections which are arranged on opposite sides of the shaft (7).

4. Closure according to one of the preceding claims, **characterised in that** the closure (4) is arranged on the first container part (2) to be pivotable about a pivoting axis (8).

5. Closure according to claim 4, **characterised in that** the shaft (9) runs substantially vertically to the pivoting axis (8) of the closure (4).

6. Closure according to one of the preceding claims, **characterised in that** the shaft (9) has a recess (12), through which the accommodatedinformation carrier (7) is visible from the outside.

7. Closure according to one of the preceding claims, **characterised in that** the normal of the recess (12) runs substantially vertically to the shaft (9).

8. Closure according to one of the preceding claims, **characterised in that** the shaft (9) is designed with a flat cross-section for accommodating a disc-like information carrier (7).

9. Closure according to one of the preceding claims, **characterised in that** the shaft (9) has a semi-circular end (11) for accommodating the optical information carrier (7).

10. Closure according to one of the preceding claims, **characterised in that** the information carrier (7) is an optical, RFID or NFC information carrier.

11. Container (1) having two container parts (2, 3) and at least one closure (4), **characterised in that** the closure (4) is designed according to one of the preceding claims.

## Revendications

1. Dispositif de fermeture pour un contenant (1) avec deux parties de contenant (2, 3), dans lequel le dispositif de fermeture (4) est agencé au niveau d'une première partie de contenant (2) et présente des premiers moyens de raccordement (5) pour le raccordement détachable avec des seconds moyens de raccordement (6) complémentaires de la seconde partie de contenant (3), **caractérisé par** un compartiment (9) pour la réception d'un support d'information (7) qui porte une information sur le contenu du contenant (1).

2. Dispositif de fermeture selon la revendication 1, **caractérisé en ce que** le compartiment (9) présente des moyens de fixation (10), lesquels sont réalisés pour la fixation détachable du support d'information (7) dans le compartiment (9).

3. Dispositif de fermeture selon la revendication 2, **caractérisé en ce que** les moyens de fixation (10) présentent deux pattes de retenue élastiques qui sont agencées au niveau des côtés opposés du compartiment (7).

4. Dispositif de fermeture selon l'une quelconque des revendications précédentes, **caractérisé en ce que** le dispositif de fermeture (4) est agencé au niveau de la première partie de contenant (2) de manière à pouvoir pivoter autour d'un axe de pivotement (8).

5. Dispositif de fermeture selon la revendication 4, **caractérisé en ce que** le compartiment (9) s'étend essentiellement de manière verticale par rapport à l'axe de pivotement (8) du dispositif de fermeture (4).

6. Dispositif de fermeture selon l'une quelconque des revendications précédentes, **caractérisé en ce que** le compartiment (9) présente un évidement (12), à travers lequel le support d'information (7) reçu est visible de l'extérieur.

7. Dispositif de fermeture selon l'une quelconque des revendications précédentes, **caractérisé en ce que** la normale de l'évidement (12) s'étend essentiellement de manière verticale par rapport au compartiment (9).

8. Dispositif de fermeture selon l'une quelconque des revendications précédentes, **caractérisé en ce que** le compartiment (9) est réalisé avec une section transversale plate pour la réception d'un support d'information (7) en forme de disque.

9. Dispositif de fermeture selon l'une quelconque des revendications précédentes, **caractérisé en ce que** le compartiment (9) présente une extrémité en demi-cercle (11) pour la réception du support d'information optique (7).

10. Dispositif de fermeture selon l'une quelconque des revendications précédentes, **caractérisé en ce que**, concernant le support d'information (7), il s'agit d'un support d'information optique, RFID ou NFC.

11. Contenant (1) avec deux parties de contenant (2, 3) et au moins un dispositif de fermeture (4), **caractérisé en ce que** le dispositif de fermeture (4) est réalisé selon l'une quelconque des revendications précédentes.
